# EUROPÄISCHE PATENTSCHRIFT

(11) **EP 1 612 369 B1**
(45) Veröffentlichungstag und Bekanntmachung des Hinweises auf die Patenterteilung: **27.06.2007**
(21) Anmeldenummer: 05013376.8
(22) Anmeldetag: 21.06.2005
(51) Int. Cl.: F01B 9/02

(54) **Vorrichtung zur Umwandlung einer hin- und hergehenden Bewegung in eine Drehbewegung und umgekehrt**
A mechanism for the conversion of reciprocating motion into rotary and vice versa
Mécanisme permettant de transformer un mouvement alternatif en mouvement rotatif et vice-versa

(30) Priorität: 28.06.2004 DE 102004031168
(43) Veröffentlichungstag der Anmeldung: 04.01.2006
(73) Patentinhaber: Koll, Eduard, 54295 Trier (DE)
(72) Erfinder: Koll, Eduard, 54295 Trier (DE)
(74) Vertreter: Serwe, Karl-Heinz

(56) Entgegenhaltungen:
- DE-A1- 3 023 363
- DE-A1- 3 024 782
- US-A- 5 046 459
- US-A- 5 233 949

## Beschreibung

Die Erfindung betrifft eine Vorrichtung zur Umwandlung einer hin- und hergehenden Bewegung in eine Drehbewegung und umgekehrt, die zwei im Abstand zueinander angeordnete, sich kreuzende Steuerstangen, die in ihrer Längsrichtung hin- und herschiebbar gelagert sind, einen zwischen den Steuerstangen angeordneten Zahnreif mit einer Aussenverzahnung, in die im gleichen Abstand zueinander angeordnete, auf Abtriebswellen sitzende Abtriebszahnräder eingreifen, und ein im Zahnreif drehbar gelagertes Umlaufrad aufweist, das zwei zu seinem Mittelpunkt im Abstand einander diametral gegenüberliegende Lager hat, wobei ein Lager mit der einen Steuerstange und das andere Lager mit der anderen Steuerstange zusammenwirkt.

### Stand der Technik

Eine derartige Vorrichtung ist aus der US-Patentschrift US 5 046 459 bekannt. Bei dieser Vorrichtung läuft die Aussenseite des Umlaufrades auf der Innenfläche des Zahnreifes.

### Aufgabenstellung

Zur Verbesserung des Wirkungsgrades und der Betriebssicherheit der Vorrichtung wird vorgeschlagen, dass der Zahnreif zusätzlich zur Aussenverzahnung eine Innenverzahnung aufweist und dass das Umlaufrad eine Aussenverzahnung aufweist, mit welcher es in die Innenverzahnung des Zahnreifes eingreift Vorteilhaft sind die Steuerstangen an ihren Endabschnitten in Lagern verschiebbar.

Bei einer vorteilhaften Ausführungsform sind die Steuerstangen an ihren Endabschnitten mit in Zylindern gelagerten Kolben versehen.

Die Erfindung ist in den Zeichnungen beispielhaft dargestellt. Es zeigen:
- Fig. 1 bis 5: eine erfindungsgemäße Vorrichtung mit Kolben tragenden Steuerstangen als Vierzylinder-Motor in unterschiedlichen Arbeitsstellungen
- Fig. 6: einen Einzylinder-Motor
- Fig. 7: einen Zweizylinder-Boxermotor und
- Fig. 8: einen Zweizylinder-V-Motor.

Nach den Fig. 1 bis 8 sind zwei im Abstand zueinander stehende Steuerstangen 1 und 2 sich im rechten Winkel kreuzend zueinander angeordnet. Die Steuerstangen 1 und 2 liegen in im Abstand und parallel zueinander verlaufenden Ebenen.

Im Raum zwischen den Steuerstangen 1 und 2 ist ein Zahnreif 3 angeordnet, der eine Innenverzahnung und eine Außenverzahnung trägt. In die Außenverzahnung des Zahnreifes 3 greifen vier in gleichem Abstand, paarweise einander diametral gegenüberliegende Abtriebszahnräder 4 ein, die auf nicht dargestellten Abriebswellen sitzen. Die Abtriebszahnräder 4 lagern den zwischen den Steuerstangen 1 und 2 geführten Zahnreif 3.

In die Innenverzahlung des Zahnreifes 3 greift ein Umlaufzahnrad 5 ein, das zwei zu seinem Mittelpunkt im Abstand einander diametral gegenüberliegende Lager 6 und 7 hat. Das Lager 6 wirkt mit der Steuerstange 1 zusammen, während das Lager 7 mit der Steuerstange 2 zusammenwirk. Die Lager 6 und 7 können in bekannter Weise ausgebildet sein, wobei die Lagerzapfen entweder an den Steuerstangen 1 und 2 angeordnet sind oder am Umlaufzahnrad 5.

Bei der Vorrichtung nach den Figuren 1 bis 5 tragen die Steuerstangen 1 und 2 an ihren Enden Kolben 8, die in zugeordneten Zylindern 9 geführt sind, so dass sich ein Vierzylinder-Motor ergibt, beispielsweise mit einem Hub von 50 mm. Die eingezeichneten Pfeile geben die jeweilige Bewegungsrichtung bzw. Drehrichtung des Elementes an.

Wird in Fig. 1 die Steuerstange 1 nach unten bewegt, so dreht sich das Umlaufzahnrad 5 im Uhrzeigersinn um die Lager 6 und 7 in die in Fig. 2 dargestellte Stellung. Dadurch wird der Zahnreif 3 gleichfalls im Uhrzeigersinn gedreht, was eine Drehung der Abtriebszahnräder 4 im Gegenuhrzeigersinn bewirkt. Wird dann anschließend die Steuerstange 2 nach rechts bewegt, so dreht sich das Umlaufzahnrad 5 weiter in die in Fig. 3 dargestellte Stellung und weiter in die in Fig. 4 dargestellte Stellung. Wird dann die Steuerstange 1 nach oben bewegt, so gelangt das Umlaufzahnrad 5 in die in Fig. 5 dargestellte Stellung. Dieser Vorgang wird dann weitergeführt, bis die Vorrichtung wieder in der in Fig. 1 dargestellten Stellung ist, so dass ein vollständiger Zyklus vorliegt.

Bei einer Ausführungsform der Vorrichtung nach Fig. 6 ist die Steuerstange 1 nur an einem Ende mit einem Zylinder 9 geführten Kolben 8 versehen, während der andere Endabschnitt und die Endabschnitte der Steuerstange 2 in Führungsbuchsen 10 geführt sind, so dass sich ein Einzylinder-Motor mit beispielsweise einem Hub von 40 mm ergibt.

Bei der Ausführungsform der Vorrichtung nach Fig. 7 ist die Steuerstange 2 an ihren Enden mit in Zylindern 9 geführten Kolben 8 versehen, während die Endabschnitt der Steuerstange 1 in Führungsbuchsen 10 geführt sind. Somit ergibt sich ein Zweizylinder-Boxermotor, beispielsweise mit einem Hub von 32 mm.

Bei der Ausführungsform der Vorrichtung nach Fig. 8 ist jeweils ein Ende der Steuerstangen 1 und 2 mit einem in Zylindern 9 geführten Kolben 8 versehen, während die anderen Enden der Steuerstangen in Führungsbuchsen 10 geführt sind, so dass sich ein Zweizylinder-V-Motor, beispielsweise mit einem Hub von 25 mm ergibt.

Wie die Figuren 6 bis 8 zeigen, eignet sich die Vorrichtung für verschiedene Zylinderanordnungen. Möglich ist es auch, die Steuerstangen 1 und 2 auf der Antriebsseite jeweils mit Doppelkolben zu bestücken und somit gleichzeitig mehrere Zylinder betreiben zu können.

Der Hub der Steuerstangen 1 und 2 ist innerhalb weiter Grenzen - diese sind nur vom Innenradius des Zahnreifes 3 abhängig - frei veränderbar. Wird der Hub verkleinert, indem der Abstand der Lager 6 und 7 verringert wird, so muss lediglich der Durchmesser des Umlaufzahnrades 5 proportional vergrößert werden. Wird auch die Antriebsseite der Steuerstangen 1 und 2 entsprechend verändert, so können sogar gleiche Zylinder mit unterschiedlichem Hub betrieben werden.

Auf diese Weise kann im gleichen Gehäuse ein unterschiedlicher Hub eingestellt werden.

Bei umgekehrter Wirkungsweise kann die Vorrichtung beispielsweise als Kolbenpumpe Verwendung finden.

## Patentansprüche

1. Vorrichtung zur Umwandlung einer hin- und hergehenden Bewegung in eine Drehbewegung und umgekehrt, die im Abstand zueinander angeordnete, sich kreuzende Steuerstangen (1, 2), die in ihrer Längsrichtung hin- und herschiebbar gelagert sind, einen zwischen den Steuerstangen angeordneten Zahnreif (3) mit einer Außenverzahnung, in die im gleichen Abstand zueinander angeordnete, auf Abtriebswellen sitzende Abtriebszahnräder (4) eingreifen, und ein im Zahnreif drehbar gelagertes Umlaufrad (5)aufweist, das zwei zu seinem Mittelpunkt im Abstand einander diametral gegenüberliegende Lager (6, 7) hat, wobei ein Lager (6) mit der einen Steuerstange (1) und das andere Lager (7) mit der anderen Steuerstange (2) zusammenwirkt, **dadurch gekennzeichnet, dass** der Zahnreif (3) zusätzlich zur Außenverzahnung eine Innenverzahlung aufweist und dass das Umlaufrad (5) eine Außenverzahnung aufweist, mit welcher es in die Innenverzahnung des Zahnreifes (3) eingreift.

2. Vorrichtung nach Anspruch 1, **dadurch gekennzeichnet, dass** die Steuerstangen (1, 2) an ihren Endabschnitten in Lagern verschiebbar sind.

3. Vorrichtung nach Anspruch 1, **dadurch gekennzeichnet, dass** die Steuerstangen an ihren Endabschnitten mit in Zylindern (9) gelagerten Kolben (8) versehen sind.

## Claims

1. A mechanism for the conversion of a reciprocating motion into a rotary motion and vice versa, which has mutually crossing control rods (1, 2) arranged at a distance to each other, which are mounted reciprocatably in their longitudinal direction, a toothed wheel (3) arranged between the control rods with an outer toothing, in which output gear wheels (4) arranged at the same distance to each other and sitting on output shafts engage, and a planetary wheel (5) pivot mounted in the toothed wheel, which has two bearings (6, 7) that are diametrically opposite at a distance to each other at its central point, in which one bearing (6) co-operates with one control rod (1) and the other bearing (7) co-operates with the other control rod (2), **characterised in that** the toothed wheel (3) has an inner toothing in addition to the outer toothing and that the planetary wheel (5) has an outer toothing, with which it engages with the inner toothing of the toothed wheel (3).

2. Mechanism according to claim 1, **characterised in that** the control rods (1, 2) can be slid into bearings at their end sections.

3. Mechanism according to claim 1, **characterised in that** the control rods are provided with pistons (8) mounted in cylinders (9) at their end sections.

## Revendications

1. Dispositif de conversion d'un mouvement alternatif en mouvement rotatif et inversement, comportant des barres de commande (1, 2) qui sont placées à distance l'une de l'autre, qui se croisent et qui sont montées de façon à pouvoir coulisser suivant un mouvement alternatif dans leur direction longitudinale, une couronne dentée (3) à denture extérieure qui est placée entre les barres de commande et dans laquelle s'engagent des roues dentées de sortie (4) siégeant sur des arbres de sortie et placées à égale distance l'une de l'autre, et une roue planétaire (5) qui est montée à rotation dans la couronne dentée et qui comporte deux paliers (6, 7) espacés l'un de l'autre et diamétralement opposés par rapport au centre de la roue planétaire, un palier (6) coopérant avec une première barre de commande (1) et l'autre palier (7) coopérant avec l'autre barre de commande (2), **caractérisé en ce que** la couronne dentée (3) comporte en plus de la denture extérieure une denture intérieure et **en ce que** la roue planétaire (5) comporte une denture extérieure avec laquelle elle s'engage dans la denture intérieure de la couronne dentée (3).

2. Dispositif selon la revendication 1, **caractérisé en ce que** les barres de commande (1, 2) sont aptes à coulisser dans des paliers au niveau de leur portions d'extrémité.

3. Dispositif selon la revendication 1, **caractérisé en ce que** les barres de commande sont dotées au niveau de leurs portions d'extrémité de pistons (8) montés dans des cylindres (9).
